# EUROPÄISCHE PATENTSCHRIFT

(11) **EP 1 448 318 B1**
(45) Veröffentlichungstag und Bekanntmachung des Hinweises auf die Patenterteilung: **01.06.2005**
(21) Anmeldenummer: 02783064.5
(22) Anmeldetag: 31.10.2002
(51) Int. Cl.: B07C 5/34

(54) **VERFAHREN ZUM ERKENNEN VON STÖR- UND/ODER SCHWERSTOFFEN**
METHOD FOR DETECTING INTERFERING SUBSTANCES AND/OR HIGH-GRAVITY SOLIDS
PROCEDE PERMETTANT DE DETECTER DES MATIERES PARASITES ET / OU DES MATIERES LOURDES

(30) Priorität: 30.11.2001 DE 10158728
(43) Veröffentlichungstag der Anmeldung: 25.08.2004
(73) Patentinhaber: Stadler, Willi, 88361 Altshausen (DE)
(72) Erfinder: SIGMUND, Ulrich, 88326 Aulendorfl (DE)
(74) Vertreter: Weiss, Peter, Dr.
(86) Internationale Anmeldenummer: PCT/EP2002/012203
(87) Internationale Veröffentlichungsnummer: WO 2003/045590

(56) Entgegenhaltungen:
- WO-A-83/02872
- FR-A- 2 261 075
- FR-A- 2 635 993
- US-A- 3 788 466
- US-A- 4 147 620
- PATENT ABSTRACTS OF JAPAN vol. 018, no. 118 (C-1172), 25. Februar 1994 (1994-02-25) & JP 05 309344 A (SUMITOMO RUBBER IND LTD), 22. November 1993 (1993-11-22)
- DATABASE WPI Section PQ, Week 200279 Derwent Publications Ltd., London, GB; Class P41, AN 2002-728044 XP002227077 & JP 2002 267637 A (TOKUYAMA CORP), 18. September 2002 (2002-09-18)

## Beschreibung

Die vorliegende Erfindung betrifft ein Verfahren zum Erkennen von Stör- und/oder Schwerstoffen aus einem Abfallund/oder Wertstoffgemisch, wobei aus zumindest einem Bunker die Abfall- und/oder Wertstoffgemische auf eine Transporteinrichtung aufgegeben werden, wobei das Abfallund/oder Wertstoffgemisch auf eine Prallplatte geleitet wird und durch Ermittlung des Schalls und/oder Körperschalls und/oder Schwingungen und/oder Biegung der Prallplatte die Stör- und/oder Schwerstoffe aus dem Abfallund/oder Wertstoffgemisch ermittelt werden, wobei nach Ermittlung des Stör- und/oder Schwerstoffes an der Prallplatte eine der Prallplatte nachgeschaltete Sortiereinrichtung zum Austragen und Separieren von Störund/oder Schwerstoffen in Betrieb gesetzt wird.

Bereits existierende Vorrichtungen weisen Steuerungen auf, die der Auswertung des Sensorensignals dienen. Diese sind fest verdrahtet.

Insbesondere zur Behandlung von Abfall- und/oder Wertstoffgemischen, bspw. bei der Herstellung von Ersatzbrennstoffen ist auf dem Gebiet der Abfallwirtschaft erforderlich, dass eine Abfall- und/oder Wertstofffraktion bzw. ein Abfall- und/oder Wertstoffgemisch hinsichtlich seiner enthaltenen Stör- und/der Schwerstoff separiert wird.

Die FR 2 261 075 A offenbart ein Verfahren, bei welchem eine gemischte Fraktion von Wertstoffen auf einer Vorrichtung vereinzelt wird, nach der Vereinzelung auf eine Prallplatte gegeben wird und anschliessend über eine Scheidevorrichtung in unterschiedliche Bunker separiert wird. Der Prallplatte ist ein Sensor zugeordnet, der die entsprechenden Signale zur Schaltung der Klappvorrichtung liefert.

Die WO 83 02872 A beschreibt ein Verfahren zum Bestimmen von Schallwellen von einzelnen Werkstoffen, wobei die einzelnen Werkstoffe nach einer Vereinzelung in ein Raum einfallen, und der Schall des dort einfallenden Werkstoffes gemessen wird. Je nach ermitteltem Schallsignal wird dann der Werkstoff in den einen oder den anderen Bunker separiert.

Die FR 2 635 993 A beschreibt ein Verfahren, bei welchem über ein Transportband ein Werkstoffgemisch einem Hohlkörper zugeführt wird bzw. das Werkstoffgemisch auf den Hohlkörper auftrifft. Dort wird der Schall der auftreffenden Fraktionen ermittelt, um eine Schwenkklappe zur Separierung in unterschiedliche Bunker anzusteuern.

Die US 4,147,620 offenbart eine Vorrichtung zum Ausscheiden von Störstoffen aus einer Fraktion, wobei mittels eines Transportbandes die Fraktion auf eine Prallplatte trifft. Der Prallplatte ist ebenfalls ein Sensor zur Ermittlung von bestimmten Körperschall zugeordnet, wobei bei Erreichen einer bestimmten Schallschwelle durch auftreffen eines Störstoffes, eine der Prallplatte nachgeschaltete Schwenkplatte aufklappt, um die Störstoffe aus dem Gemisch zu separieren.

Der vorliegenden Erfindung liegt daher die Aufgabe zu Grunde ein Verfahren zum Erkennen von Stör- und/oder Schwerstoffen aus einem beliebigen Abfall- und/oder Wertstoffgemisch zu separieren, insbesondere zu erkennen, wobei sehr effektiv zuverlässig Stör- und/oder Schwerstoffe aus unterschiedlichsten Materialien heraussepariert werden sollen. Ferner sollen verschiedenste aus beliebigen Materialien Störstoffe aus beliebigen Abfall- und/oder Wertstoffgemischen erkannt und aus diesen heraussepariert werden können.

Zur Lösung dieser Aufgabe führt, dass mittels zumindest einem Sensorelement der Schall und/oder Körperschall und/oder Schwingungen und/oder Biegungen der Prallplatte beim Auftreffen von Abfall- und/oder Wertstoffgemischen ermittelt wird und mittels abgespeicherten oder hinterlegten Referenzsignalen bzw. berechneten Werten zur Ermittlung von physikalischen Eigenschaften von Störund/oder Schwerstoffen verglichen wird, wobei eine Mehrzahl von Vorrichtungen zum Erkennen von Stör- und/oder Schwerstoffen in serieller Kaskadenanordnung oder paralleler Anordnung vorgesehen sind und anwenderspezifisch mit einer gemeinsamen Steuerungseinrichtung eine Mehrzahl von Sensorsignalen mehrerer Prallplatten in einer Auswertevorrichtung ausgewertet werden.

Bei der vorliegenden Erfindung wird aus einem Abfall- und/oder Wertstoffgemisch, mit ggf. enthaltenen Stör- und/oder Schwerstoffen die Stör- und/oder Schwerstoffe heraussepariert, in dem die Fraktion, insbesondere das Gemisch vereinzelt auf eine Prallplatte über eine Transporteinrichtung beschleunigt wird. Vorzugsweise ist die Prallplatte unterhalb einer Transporteinrichtung angeordnet, so dass das Abfall- und/oder Wertstoffgemisch mit ggf. enthaltenen Stör- und/oder Schwerstoffen auf diese beschleunigt wird.

Trifft ein Stör- und/oder Schwerstoff auf die Prallplatte, so wird in der Prallplatte ein messbarer Signalverlauf wie bspw. Schall, eine Schallwelle, ein Körperschall, eine Biegung, eine Schwingung od. dgl. erzeugt die über zumindest ein Sensorelement dedektierbar ist. Dabei schlägt bei bspw. einem Schwerstoff ein Signal im Sensorelement stärker an, als bei einem herkömmlichen Wertstoff.

Dieses entsprechende stärkere Signal kann über seine Amplitude über die Dauer oder über ggf. ein Toleranzfenster oder eine ggf. in einer Steuereinrichtung abgelegten Referenzkurve, Referenzschallkurve od. dgl. verglichen werden, um den Störstoff bzw. den Schwerstoff zu erkennen. Dann wird über die Steuereinrichtung eine der Prallplatte nachgeschaltete Sortiereinrichtung aktiviert, um den Störstoff bzw. den Schwerstoff einem Störstoffbunker zuzuleiten, wobei ein nachfolgender Abfall- und/oder Wertstoff ebenfalls über das Sensorelement erkannt wird und die Sortiereinrichtung diesen Wertstoff bzw. diesen Abfall einem Wertstoffbunker oder einem weiterführenden Aggregat zuführt.

Es hat sich vorteilhaft erwiesen als Sortiereinrichtung Klappenelemente oder Sortierbänder zu verwenden, die auf entsprechende Signale der Steuereinrichtung hin die Separierung durchführen.

Bei der vorliegenden Erfindung hat sich als besonders vorteilhaft erwiesen, dass auch beispielsweise anwenderspezifisch mittels Software beispielsweise die Umsteuerzeit der nachfolgenden Sortiereinrichtung, was insbesondere die Umsteuerzeiten der Klappen oder Bänder betrifft, um die einzelnen Stör- und/oder Schwerstofffraktionen auszuscheiden, beeinflusst wird. Dieses Beeinflussen der Umsteuerzeiten und/oder das anwenderspezifische Verändern der Schwellwerte, die als Referenzwert dienen bewirkt, dass sich störstoff- und/oder schwerstoffspezifische Fraktionen besser separieren lassen. Daher kann beispielsweise der Signalverlauf, der als abgespeicherter Referenzwert dient, bei entsprechenden Materialveränderungen bzw. Stör- und Schwerstoffveränderungen anwenderspezifisch manipuliert bzw. verändert werden, um einen Separierungsprozess zu optimieren. Dabei soll auch im Rahmen der vorliegenden Erfindung liegen, dass die Störstoffe mittels einer Zähleinrichtung aufgezählt werden können.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Draufsicht auf eine herkömmliche Vorrichtung zum Erkennen von Stör- und/oder Schwerstoffen aus einem Abfall- und/oder Wertstoffgemisch;
Figur 2 eine schematisch dargestellte Seitenansicht auf eine erfindungsgemässe Vorrichtung zum Erkennen von Störund/oder Schwerstoffen;
Figur 3 eine schematisch dargestellte weitere Seitenansicht auf ein weiteres Ausführungsbeispiel der Vorrichtung gemäss Figur 1.

Gemäss Figur 1 weist eine Vorrichtung R₁ zum Erkennen von Stör- und /oder Schwerstoffen 1 aus einem Abfall- und/oder Wertstoffgemisch 2 eine Transporteinrichtung 3 auf, an welche ein Bunker 4 einends anschliesst. Aus dem Bunker 4, der auch eine Transporteinrichtung 3, oder Container od. dgl. sein kann, wird das Gemisch aus Abfall- und/oder Wertstofffraktionen 2 mit ggf. enthaltenen Stör- und/oder Schwerstoffen 1 auf die Transporteinrichtung 3 aufgegeben und in dargestellter Pfeilrichtung transportiert.

Über eine aufwendige optische Erkennungseinrichtung 5 wird herkömmlich der Stör- und/oder Schwerstoff 1 ermittelt und anschliessend in einen Störstoffbunker 6 aus dem Abfallund/oder Wertstoffgemisch 2 heraussortiert.

Von der Transporteinrichtung 3 gelangt dann das Abfallund/oder Wertstoffgemisch 2 auf eine weitere Transporteinrichtung 7.

Nachteilig hieran ist, dass die optischen Erkennungseinrichtungen 5 derart teuer in der Anschaffung und Installation sind und nur bedingt entsprechende Störund/oder Schwerstoffe 1 erkennen, die dann dem Störstoffbunker 6 auf ein entsprechendes Signal hin zugeführt werden. Ferner sind derartige optische Erkennungseinrichtungen 5 äusserst teuer in der Anschaffung und unzuverlässig.

Gemäss Figur 2 weist eine erfindungsgemässe Vorrichtung R₂ die oben beschriebene Transporteinrichtung 3 auf, auf welche bspw. mittels eines Bunkers 4 ein Gemisch aus Abfall- und/oder Wertstoffgemisch 2 mit ggf. enthaltenen Stör- und/oder Schwerstoffen 1 aufgegeben wird. Die Transporteinrichtung dient der Vereinzelung des Abfallund/oder Wertstoffgemisches 2 mit ggf. enthaltenen Störund/oder Schwerstoffen 1. In dargestellter Pfeilrichtung wird das Abfall- und/oder Wertstoffgemisch 2 mit enthaltenen Stör- und/oder Schwerstoffen 1 gegen eine endseits tiefer angeordnete Prallplatte 8 bewegt oder beschleunigt. Die Prallplatte 8 ist vorzugsweise um einen Winkel α von etwa 30° bis 70° um ein Gelenk 9 neigbar, wobei eine Betätigungseinrichtung 10 eine Verstellung des Winkels α auch im Betrieb zulässt.

Vorzugsweise ist die Prallplatte 8 endseits der Transporteinrichtung 3 angeordnet und tiefer gelegen.

Zur Ansteuerung des Winkels α kann die Betätigungseinrichtung 10 über eine Steuereinrichtung 11 auch im Betrieb angesteuert werden, um den Winkel α der Prallplatte 8 permanent steuerbar und automatisch zu verändern. Jedoch soll auch im Rahmen der vorliegenden Erfindung liegen ggf. manuell den Winkel α der Prallplatte 8 zu verändern bzw. einzustellen.

Wichtig bei der vorliegenden Erfindung ist, dass der Prallplatte 8 zumindest ein Sensorelement 12 zugeordnet ist, wobei das Sensorelement 12 der Prallplatte 8 aufsitzt oder in diese fest integriert sein kann. Auch soll daran gedacht sein eine Mehrzahl von Sensorelemente 12 in der Prallplatte 8 vorzusehen, die über hier nur angedeutete Leitungen mit der Steuereinrichtung 11 verbunden sind.

Als Sensorelemente 12 können bspw. Sensoren zur Erkennung von Kraft, Schwingungen, Schall, Beschleunigung und oder Sensoren zur Ermittlung von Spannungen, Biegungen, Torsion od. dgl. verwendet werden.

Wichtig bei der vorliegenden Erfindung ist, dass der Störund/oder Schwerstoff 1 von der Transporteinrichtung 3 um eine Höhe H auf die ggf. niedriger gelegene Prallplatte 8 beschleunigt wird, so dass der Stör- und/oder Schwerstoff 1 auf dieser aufprallt. Hierdurch wird bei dem Aufprall eine Schwingung der Prallplatte 8 als Schall und/oder Körperschall erzeugt, welcher mit dem zumindest einem Sensorelement 12 dedektierbar ist. Ist das Sensorelement 12 bspw. als Dehnungsmessstreifen ausgebildet, so kann eine entsprechende Biegung der Prallplatte 8 im Sensorelement 12 erkannt bzw. dedektiert werden. Die Prallplatte 8 kann auch in der Ebene der Transporteinrichtung 3 liegen, wobei das Abfall- und/oder Wertstoffgemisch 2 mit ggf. enthaltenen Stör- und/oder Schwerstoffen 1 auf diese mittels der Transporteinrichtung 3 beschleunigt werden können. Dies soll ebenfalls im Rahmen der vorliegenden Erfindung liegen.

Dieses im Sensorelement 12 erzeugte Signal wird an die Steuereinrichtung 11 weitergeleitet und dort mit einem abgelegten und/oder abgespeicherten Referenzsignal verglichen. Bei Erreichen eines bestimmten Wertes, bei einer bestimmten Amplitude und/oder bei einer bestimmten Zeitdauer von einer bestimmten Amplitude des Signals, lässt sich ermitteln ob im Abfall- und/oder Wertstoffgemisch 2 sich ein Stör- und/oder Schwerstoff 1 befindet, so dass Grund des entsprechenden Signals, bei erreichen einer entsprechenden Referenz eine Sortiereinrichtung 13 über die Steuereinrichtung 11 betätigt werden kann, um aus dem Abfall- und/oder Wertstoffgemisch 2 den Stör- und/oder Schwerstoff 1 zu erkennen bzw. diesen unmittelbar in einen Störstoffbunker 14 umzuleiten.

Gemäss Figur 2 ist die Sortiereinrichtung 13 als Klappenelement 15 ausgebildet, welches über hier nicht dargestellte Betätigungseinrichtungen über die Steuereinrichtung 11 angesteuert werden kann. Wird kein entsprechendes Signal an dem Sensorelement 12 erzeugt, so wird das Klappenelement 15, wie es gestrichelt dargestellt ist, an einem Wertstoffbunker 16 verschwenkt, so dass das Abfall- und/oder Wertstoffgemisch 2 in diesen Wertstoffbunker 16 fallen kann.

Auf diese Weise erfolgt sehr einfach und kostengünstig insbesondere sehr effektiv und genau eine Separierung von Stör- und/oder Schwerstoffen 1 aus einem Abfall- und/oder Wertstoffgemisch 2.

In einem weiteren Ausführungsbeispiel der vorliegenden Erfindung gemäss Figur 3 ist eine Vorrichtung R₃ beschrieben, die in etwa der gemäss Figur 2 entspricht. Auch hier schliesst endseits und vorzugsweise unterhalb der Transporteinrichtung 3 eine Prallplatte 8 an, der zumindest ein Sensorelement 12 zugeordnet ist. Auch hier ist die Prallplatte 8 um einen Winkel α geneigt angeordnet.

Durch das Herunterfallen oder Auftreffen von Stör- und/oder Schwerstoffen 1 von der Transporteinrichtung 3 auf die Prallplatte 8 wird ein Schall und/oder eine Biegung und/oder eine Schwingungen und/oder eine Beschleunigung der Prallplatte 8 erzeugt, die über das zumindest eine Sensorelement 12 messbar ist. Bei Erreichen einer ganz bestimmten Amplitude oder Referenzkurve oder Toleranzfeld als Zeichen für einen unerwünschten Stör- und/oder Schwerstoff 1 aus dem Abfall- und/oder Wertstoffgemisch 2, lassen sich die Stör- und/oder Schwerstoffe 1 erkennen bzw. dedektieren. Dabei kann in der Steuereinrichtung 1 zur Dedektierung bzw. zum Erkennen des Stör- und/oder Schwerstoffes 1 eine Amplitudengrenze, eine Schallkurve, eine Toleranzfeld od. dgl. vorgegeben bzw. auch störund/oder schwerstoffspezifisch eingegeben sein, um derartige Stör- und/oder Schwerstoffe 1 aus der Abfallund/oder Wertstoffgemische 2 zu erkennen. Unterhalb der Prallplatte 8 schliesst in oben beschriebener Weise die Sortiereinrichtung 13 als Sortierband 17 an. Das Sortierband 17 kann entweder in die eine oder andere Richtung, wie es in entsprechender Pfeilrichtung dargestellt ist, über die Steuereinrichtung 11 angesteuert bzw. bewegt werden. Fällt ein Stör- und/oder Schwerstoff 1 auf das Sortierband 17 und wurde dieser als solcher erkannt, so transportiert dieses auf ein entsprechendes Signal der Steuereinrichtung 11 hin den Stör- und/oder Schwerstoff 1 auf ein Störstoffband 18 an welchen ggf. ein Störstoffbunker 14 oder eine weitere Verarbeitungseinrichtung anschliesst. Der Störstoffbunker 14 kann auch direkt endseits des Sortierbandes 17 angeordnet sein.

Fällt ein Abfall- und/oder Wertstoffgemisch 2 auf die Prallplatte 8 und wird nicht als Stör- und/oder Schwerstoff 1 dedektiert, so transportiert das Sortierband 17 das Abfall- und/oder Wertstoffgemisch 2 auf entsprechendes Signal der Steuereinrichtung 11 hin auf ein Wertstoffband 19 an welchem ein Wertstoffbunker 16 anschliesst. Der Wertstoffbunker 16 kann in oben beschriebener Weise auch direkt endseits an das Sortierband 17 anschliessen. Auf diese Weise lässt sich aus einem Abfall- und/oder Wertstoffgemisch 2 mit ggf. enthaltenen Stör- und/oder Schwerstoffen 1 diese exakt kostengünstig heraussortieren.

Hierdurch können nachfolgende Bearbeitungen oder Weiterverarbeitungen von Abfall- und/oder Wertstoffgemischen 2 wesentlich vereinfacht werden, wobei Maschinen, wie Zerkleinerungsmaschine etc. vor Zerstörung oder Beschädigung durch Stör- und/oder Schwerstoffe 1 gesichert sind. Dies soll ebenfalls im Rahmen der vorliegenden Erfindung liegen.

| **Positionszahlenliste** | | | | | |
|---|---|---|---|---|---|
| 1 | Stör u. /od. Schwerstoff | 34 | | 67 | |
| 2 | Abfall- u./od. Wertstoffgemisch | 35 | | 68 | |
| 3 | Transporteinrichtung | 36 | | 69 | |
| 4 | Bunker | 37 | | 70 | |
| 5 | Optische Erkennungseinrichtung | 38 | | 71 | |
| 6 | Störstoffbunker | 39 | | 72 | |
| 7 | Transporteinrichtung | 40 | | 73 | |
| 8 | Prallplatte | 41 | | 74 | |
| 9 | Gelenk | 42 | | 75 | |
| 10 | Betätigungseinrichtung | 43 | | 76 | |
| 11 | Steuereinrichtung | 44 | | 77 | |
| 12 | Sensorelement | 45 | | 78 | |
| 13 | Sortiereinrichtung | 46 | | 79 | |
| 14 | Störstoffbunker | 47 | | | |
| 15 | Klappenelement | 48 | | | |
| 16 | Wertstoffbunker | 49 | | R₁ | Vorrichtung |
| 17 | Sortierband | 50 | | R₂ | Vorrichtung |
| 18 | Störstoffband | 51 | | R₃ | Vorrichtung |
| 19 | Wertstoffband | 52 | | | |
| 20 | | 53 | | | |
| 21 | | 54 | | H | Höhe |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Erkennen von Stör- und/oder Schwerstoffen (1) aus einem Abfall- und/oder Wertstoffgemisch (2), wobei aus zumindest einem Bunker (4) die Abfall- und/oder Wertstoffgemische (2) auf eine Transporteinrichtung (3) aufgegeben werden, wobei das Abfall- und/oder Wertstoffgemisch (2) auf eine Prallplatte (8) geleitet wird und durch Ermittlung des Schalls und/oder Körperschalls und/oder Schwingungen und/oder Biegung der Prallplatte (8) die Stör- und/oder Schwerstoffe (1) aus dem Abfall- und/oder Wertstoffgemisch (2) ermittelt werden, wobei nach Ermittlung des Stör- und/oder Schwerstoffes (1) an der Prallplatte (8) eine der Prallplatte (8) nachgeschaltete Sortiereinrichtung (13) zum Austragen und Separieren von Stör- und/oder Schwerstoffen (1) in Betrieb gesetzt wird,
**dadurch gekennzeichnet,**
**dass** mittels zumindest einem Sensorelement (12) der Schall und/oder Körperschall und/oder Schwingungen und/oder Biegungen der Prallplatte (8) beim Auftreffen von Abfallund/oder Wertstoffgemischen (2) ermittelt wird und mittels abgespeicherten oder hinterlegten Referenzsignalen bzw. berechneten Werten zur Ermittlung von physikalischen Eigenschaften von Stör- und/oder Schwerstoffen (1) verglichen wird, wobei eine Mehrzahl von Vorrichtungen zum Erkennen von Stör- und/oder Schwerstoffen in serieller Kaskadenanordnung oder paralleler Anordnung vorgesehen sind und anwenderspezifisch mit einer gemeinsamen Steuerungseinrichtung eine Mehrzahl von Sensorsignalen mehrerer Prallplatten (8) in einer Auswerteeinrichtung ausgewertet werden.

2. Verfahren nach Anspruch 1, **dadurch gekennzeichnet, dass** bei Überschreiten eines bestimmten Schwellenwertes eines Signals hinsichtlich Amplitude, Energiegehalt und/oder Zeit die Stör- und/oder Schwerstoffe (1) ermittelt werden.

3. Verfahren nach Anspruch 1 oder 2, **dadurch gekennzeichnet, dass** bei Aufprall eines Stör- und/oder Schwerstoffes (1) auf die Prallplatte (8) die mit dem zumindest einen Sensorelement (12) gemessenen physikalischen Eigenschaften gemessen und mittels einem als Referenzwert abgespeicherten Signalverlauf verglichen werden.

4. Verfahren nach Anspruch 3, **dadurch gekennzeichnet, dass** nach Erkennen eines Stör- und/oder Schwerstoffes (1) durch Vergleichen des bzw. der Signale des Sensorelementes (12) mit einem abgespeicherten Referenzwert die Sortiereinrichtung (13) den Stör- und/oder Schwerstoff (1) in einen Störstoffbunker (6) umlenkt und anschliessend das Abfall- und/oder Wertstoffgemisch (2) in einen Wertstoffbunker (16) umleitet oder zur weiteren Verarbeitung über entsprechende Transporteinrichtungen (17/19) weiterleitet.

5. Verfahren nach wenigstens einem der Ansprüche 1 bis 4, **dadurch gekennzeichnet, dass** zur Ermittlung des Störund/oder Schwerstoffes (1) aus einem Abfall- und/oder Wertstoffgemisch (2) mittels des zumindest einen Sensorelementes (12) ein Signalverlauf aufgezeichnet und mit einer entsprechenden abgelegten bzw. abgespeicherten stör- oder schwerstoffspezifischen Referenzkurve verglichen wird, wobei ggf. ein Toleranzfenster zur Ermittlung des Stör- und/oder Schwerstoffes (1) festgelegt wird.

6. Verfahren nach wenigstens einem der Ansprüche 1 bis 5, **dadurch gekennzeichnet, dass** anwenderspezifisch eine Veränderung der Vergleichsalgorithmen und/oder der Auswertestrategie zur Beeinflussung der Störstofferkennung vorgenommen wird.

7. Verfahren nach wenigstens einem der Ansprüche 1 bis 6, **dadurch gekennzeichnet, dass** eine anwenderspezifische Manipulation der Auswertestrategie, durch anwenderspezifisches interaktives Anpassen des als Referenzwert abgespeicherten Signalverlaufes softwaregesteuert möglich ist, um Stör- und/oder Schwerstoffe (1) spezifisch die Umsteuerzeit der nachfolgenden Steuereinrichtung, wie beispielsweise Klappen oder Bänder zu beeinflussen.

8. Verfahren nach wenigstens einem der Ansprüche 1 bis 7, **dadurch gekennzeichnet, dass** die Referenzsignale einzeln einlernbar sind, wobei der Signalverlauf mehrerer einzelner Teile über Software hinterlegt und gekennzeichnet wird (gut und schlechte Teile) und bei Übereinstimmung oder Annährung an eines der Referenzsignale das Teil als gut oder schlecht entsprechend zugeordnet bzw. erkannt werden kann.

## Claims

1. Method of detecting harmful and/or heavy substances (1) in a mixture (2) of waste and/or valuable substances, the mixtures (2) of waste and/or valuable substances being transferred from at least one bin (4) to a transporting means (3), the mixture (2) of waste and/or valuable substances being guided onto a deflecting plate (8) and the harmful and/or heavy substances (1) in the mixture (2) of waste and/or valuable substances being determined by determining the sound and/or body sound and/or vibrations and/or deflection of the deflecting plate (8), after a sorting means (13), disposed downstream of the deflecting plate (8), being put into operation for the extraction and separation of harmful and/or heavy substances (1) determining the harmful and/or heavy substance (1) on the deflecting plate (8), **characterised in that** the sound and/or body sound and/or vibrations and/or deflections of the deflecting plate (8) are/is determined by means of at least one sensor element (12) upon encountering mixtures (2) of waste and/or valuable substances, and are/is compared by means of stored or inputted reference signals or respectively calculated values in order to determine physical properties of harmful and/or heavy substances (1), a plurality of devices for detecting harmful and/or heavy substances being provided in a series disposition of cascades or in a parallel disposition, and a plurality of sensor signals from a plurality of deflecting plates (8) being evaluated in an evaluating means, specific to the user, by means of a common control means.

2. Method according to claim 1, **characterised in that**, if a specific threshold value of a signal is exceeded in respect of amplitude, energy content and/or time, the harmful and/or heavy substances (1) are determined.

3. Method according to claim 1 or 2, **characterised in that**, if a harmful and/or heavy substance (1) is deflected onto the deflecting plate (8), the physical properties measured with the at least one sensor element (12) are measured and compared by means of a signal pattern stored as a reference value.

4. Method according to claim 3, **characterised in that**, after a harmful and/or heavy substance (1) is detected by comparing the respective signal or signals from the sensor element (12) with a stored reference value, the sorting means (13) guides the harmful and/or heavy substance (1) into a bin (6) for harmful substances, and subsequently diverts the mixture (2) of waste and/or valuable substances into a bin (16) for valuable substances or passes it on for further processing via appropriate transporting means (17/19).

5. Method according to at least one of claims 1 to 4, **characterised in that**, to determine the harmful and/or heavy substance (1) in a mixture (2) of waste and/or valuable substances by means of the at least one sensor element (12), a signal pattern is recorded and compared with a corresponding deposited or respectively stored reference curve specific to the harmful or heavy substance, a tolerance window being fixed for determining the harmful and/or heavy substance (1).

6. Method according to at least one of claims 1 to 5, **characterised in that** a change in the comparative algorithms and/or in the evaluation strategy specific to the user is effected in order to influence the detection of harmful substances.

7. Method according to at least one of claims 1 to 6, **characterised in that** a user-specific manipulation of the evaluation strategy specific to the user, by an interactive adaptation, specific to the user, of the signal pattern, which is stored as a reference value, is possible in a software-controlled manner, in order to influence harmful and/or heavy substances (1), specifically the changeover time of the subsequent control means, such as, for example, flaps or belts.

8. Method according to at least one of claims 1 to 7, **characterised in that** the reference signals can be individually learned, the signal pattern of a plurality of individual parts being inputted and characterised via software (good and bad parts), and the part can be appropriately rated or detected as being good or bad if it coincides with or approaches one of the reference signals.

## Revendications

1. Procédé permettant de détecter des matières parasites et/ou des matériaux lourds (1) dans un mélange de déchets et/ou de matières recyclables (2), les mélanges de déchets et/ou de matières recyclables (2) étant amenés sur un dispositif de transport (3) depuis au moins une fosse de réception (4), le mélange de déchets et/ou de matières recyclables (2) étant amené sur une plaque de déviation (8) et les matières parasites et/ou les matériaux lourds (1) du mélange de déchets et/ou de matières recyclables (2) étant déterminées par détermination du bruit et/ou du bruit d'impact et/ou des oscillations et/ou de la flexion de la plaque de déviation (8), après détermination des matières parasites et/ou des matériaux lourds (1) sur la plaque de déviation (8) étant mis en service un dispositif de tri (13), connecté en aval de la plaque de déviation (8), destiné à sortir et à séparer les matières parasites et/ou les matériaux lourds (1),
**caractérisé par le fait**
**qu'**au moyen d'au moins un élément capteur (12) est détecté le bruit et/ou le bruit d'impact et/ou les oscillations et/ou les flexions de la plaque de déviation (8) lors de l'impact des mélanges de déchets et/ou de matières recyclables (2) et ceux-ci sont comparés au moyen de signaux de référence mémorisés ou conservés ou de valeurs calculées pour déterminer des propriétés physiques de matières parasites et/ou des matériaux lourds (1), une pluralité de dispositifs permettant de détecter des matières parasites et/ou des matériaux lourds étant prévus selon un aménagement en cascade en série ou un aménagement en parallèle et une pluralité des signaux de capteur de plusieurs plaques de déviation (8) étant évalués de manière spécifique à l'utilisateur, avec un dispositif de commande commun, dans un dispositif d'évaluation.

2. Procédé selon la revendication 1, **caractérisé par le fait qu'**en cas de dépassement d'une certaine valeur de seuil d'un signal en ce qui concerne l'amplitude, la teneur en énergie et/ou le temps sont déterminés les matières parasites et/ou les matériaux lourds (1).

3. Procédé selon la revendication 1 ou 2, **caractérisé par le fait qu'**en cas d'impact d'une matière parasite et/ou d'un matériau lourd (1) sur le plaque de déviation (8), les propriétés physiques mesurées par l'au moins un élément capteur (12) sont mesurées et comparées au moyen d'une évolution de signal mémorisée comme valeur de référence.

4. Procédé selon la revendication 3, **caractérisé par le fait que**, après détection d'une matière parasite et/ou d'un matériau lourd (1) en comparant le ou les signaux de l'élément capteur (12) avec une valeur de référence mémorisée, le dispositif de tri (13) dévie la matière parasite et/ou le matériau lourd (1) vers une fosse de réception de matières parasites (6) et dévie ensuite le mélange de déchets et/ou de matières recyclables (2) vers une fosse de réception de matières recyclables (16) ou l'achemine pour traitement ultérieur, par l'intermédiaire de dispositifs de transport appropriés (17/19).

5. Procédé selon au moins l'une des revendications 1 à 4, **caractérisé par le fait que**, pour déterminer la matière parasite et/ou le matériau lourd (1) dans un mélange de déchets et/ou de matières recyclables (2) au moyen de l'au moins un élément capteur (12), il est enregistré une évolution de signal et celle-ci est comparée avec une courbe de référence spécifique à la matière parasite ou au matériau lourd conservée ou mémorisée, une fenêtre de tolérance étant éventuellement fixée pour la détermination de la matière parasite et/ou du matériau lourd (1).

6. Procédé selon au moins l'une des revendications 1 à 5, **caractérisé par le fait qu'**il est procédé à une modification des algorithmes de comparaison et/ou de la stratégie d'évaluation de manière spécifique à l'utilisateur, pour influencer la détermination de matières parasites.

7. Procédé selon au moins l'une des revendications 1 à 6, **caractérisé par le fait qu'**une manipulation spécifique à l'utilisateur de la stratégie d'évaluation par une adaptation interactive spécifique à l'utilisateur de l'évolution de signal ménmorisée comme valeur de référence est possible de manière commandée par logiciel, pour influencer de manière spécifique à la matière parasite et/ou au matériau lourd (1) le temps de renversement de marche du dispositif de commande suivant, tel que par exemple volets ou bandes.

8. Procédé selon au moins l'une des revendications 1 à 7, **caractérisé par le fait que** les signaux de référence peuvent être appris individuellement, l'évolution de signal de plusieurs parties individuelles étant conservée ou mémorisée par logiciel (bonnes et mauvaises parties) et peut être associée ou identifiée en conséquence, en cas de dépassement ou de rapprochement de l'un des signaux de référence, comme bonne ou mauvaise.
